# FASCICULE DE BREVET EUROPEEN

(11) **EP 0 911 469 B1**
(45) Date de publication et mention de la délivrance du brevet: **07.08.2002**
(21) Numéro de dépôt: 98460041.1
(22) Date de dépôt: 01.10.1998
(51) Int. Cl.: E05C 9/06, B63B 43/32, E06B 5/12

(54) **Porte pivotante du type comportant au moins un battant sur lequel sont montées parallèles deux tringles par l'intermédiaire de biellettes**
Drehbare Tür mit einem Flügel, an dem zwei parallele Treibstangen mittels zweiarmiger Hebel montiert sind
Pivoting door of the type comprising a wing on which two parallel drive bars are mounted by means of two-armed levers

(30) Priorité: 27.10.1997 FR 9713670
(43) Date de publication de la demande: 28.04.1999
(73) Titulaire: l'Industrielle du Ponant SA, 29800 Landerneau (FR)
(72) Inventeur: Alix, Guy-Paul, 29200 Brest (FR)
(74) Mandataire: Maillet, Alain

(56) Documents cités:
- EP-A- 0 552 505
- US-A- 1 616 298
- US-A- 4 664 431
- PATENT ABSTRACTS OF JAPAN vol. 6, no. 207 (M-165), 19 octobre 1982 & JP 57 114788 A (IKAWARA SANGYO KK), 16 juillet 1982

## Description

La présente invention concerne une porte pivotante du type comportant au moins un battant sur lequel sont montées parallèles deux tringles par l'intermédiaire de biellettes. L'invention s'applique notamment à une porte métallique destinée à être montée sur un navire ou une infrastructure à terre.

Les portes métalliques de navire sont généralement conçues pour être étanches en relation avec les huisseries sur lesquelles elles sont respectivement montées. Pour cette raison, on a prévu de pourvoir ces portes de systèmes de verrouillage en position de fermeture qui soient tels que lesdites portes puissent rester fermées même en cas de surpression accidentelle, de sorte à éviter des entrées d'eau ou d'air dans les locaux correspondants.

Le document de brevet européen EP-B-552 505 présente un système de verrouillage qui est censé assurer d'une manière fiable l'étanchéité d'une porte de navire. Selon un exemple préférentiel de réalisation qui est décrit dans ce document en relation avec la Fig. 3, ce système de verrouillage est notamment caractérisé par un nombre élevé de loquets (au nombre de six dans l'exemple représenté), de manière à garantir efficacement le verrouillage précité. Ces loquets sont prévus pour venir en butée contre des parois internes à l'huisserie sur laquelle est montée la porte.

Ledit système est essentiellement constitué de deux tringles montées verticalement sur un battant de porte par l'intermédiaire desdits loquets, lesquels sont respectivement montés pivotants sur ledit battant et articulés sur chaque tringle. Ces deux tringles sont reliées entre elles et à leurs extrémités supérieures et inférieures en regard par deux bras horizontaux, sur lesquels sont articulés d'autres loquets. Chaque bras est relié par ses extrémités aux extrémités correspondantes desdites tringles, ceci par l'intermédiaire de deux biellettes articulées sur les tringles. Quant à chaque biellette, elle est montée pivotante sur ledit battant.

Une poignée de commande prévue pour déplacer, via une biellette à laquelle elle est reliée, lesdites tringles et, par conséquent, faire pivoter lesdits loquets autours de leurs pivots respectifs de manière à les dégager de ladite huisserie, est montée en liaison avec la tringle la plus éloignée des articulations du battant.

Un inconvénient majeur d'un tel système de verrouillage réside dans la complexité de son procédé de fabrication.

Le but de la présente invention est de remédier à cet inconvénient, en proposant une porte pivotante du type comportant au moins un battant sur lequel sont montées parallèles deux tringles par l'intermédiaire de biellettes dont l'une au moins d'entre elles forme un loquet de verrouillage de ladite porte en position de fermeture, lesdites biellettes étant montées pivotantes sur ledit battant et sur lesdites tringles, qui présente des garanties de sécurité en position de verrouillage, tout en étant manoeuvrable sans impliquer l'exercice d'un effort important.

A cet effet, une porte selon l'invention est caractérisée en ce que lesdites tringles sont reliées entre elles à leurs extrémités deux à deux en regard par deux biellettes de liaison, dont chacune est montée pivotante, d'une part, sur ledit battant et, d'autre part, sur deux extrémités en regard desdites tringles.

Selon une autre caractéristique de l'invention, l'une au moins desdites biellettes de liaison est prévue pour constituer un moyen de verrouillage en position de fermeture de ladite porte.

Selon une autre caractéristique de l'invention, chaque tringle comporte deux parties d'extrémité coudées d'un même côté de ladite tringle et prévues pour être montées par des pivots sur lesdites biellettes de liaison, lesdits pivots étant montés d'une manière diamétralement opposée par rapport aux pivots de fixation desdites biellettes de liaison sur ledit ou chaque battant.

Selon un exemple de réalisation de l'invention, l'une au moins desdites tringles est également prévue pour constituer, par l'une de ses extrémités, un moyen de verrouillage en position de fermeture de ladite porte.

Selon une autre caractéristique de l'invention, une poignée de commande montée pivotante, d'une part, sur le pivot de fixation au battant de l'un des loquets, lequel est articulé sur la tringle adjacente au bord pivotant dudit battant et, d'autre part, sur le pivot d'articulation dudit loquet à ladite tringle, est prévue pour commander le soulèvement d'une biellette de commande à laquelle elle est articulée entre lesdits pivots, de sorte à déplacer ladite tringle dans la direction de pivotement de ladite poignée et l'autre tringle dans une direction opposée, par l'intermédiaire desdites biellettes de liaison, et faire ainsi pivoter les loquets par rapport audit battant.

Selon une variante de réalisation de l'invention, ladite porte comporte deux battants dont l'un d'entre eux est pourvu d'au moins une biellette formant loquet et prévue pour venir en butée contre un élément de l'autre battant, en position de verrouillage desdits battants.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels:
la Fig. 1 est une vue de face d'une porte selon un premier mode de réalisation de l'invention qui est verrouillée en position de fermeture,
la Fig. 2 est une vue de détail et de face des organes prévus pour commander ladite porte en position d'ouverture ou de fermeture,
la Fig. 3 est une vue en coupe partielle de ladite porte selon le plan III-III de la Fig. 1,
la Fig. 4 est une vue de face schématique de la porte de la Fig. 1 qui est déverrouillée en position de fermeture,
la Fig. 5 est une vue de face d'une porte selon un second mode de réalisation en position de verrouillage,
la Fig. 6 est une vue partielle en coupe selon le plan VI-VI de la Fig. 5 d'une porte selon ledit second mode, et
la Fig. 7 est une vue de détail et de face des organes prévus pour commander ladite porte selon un second mode de réalisation en position d'ouverture et de fermeture.

Comme cela est représenté à la Fig. 1, la porte 1 selon un premier mode de réalisation de l'invention est destinée à être montée sur une huisserie 2 par des charnières 3. La porte 1 est essentiellement constituée d'un battant 4 et de moyens 5 montés sur ledit battant 4 et prévus pour bloquer la porte 1 en position de verrouillage dans l'huisserie 2.

Les moyens de blocage 5 comportent deux tringles verticales 6 et 7 mobiles et identiques qui sont montées sur le battant 4 par l'intermédiaire de premiers et de seconds loquets 8, 8' et 9, 9'. Comme on peut le voir dans la vue de détail de la Fig. 2, les moyens de blocage 5 sont contenus dans un plan parallèle au plan du battant 4.

Les moyens de blocage 5 comportent également des organes 10 prévus pour commander le passage des loquets 8, 8' et 9, 9' d'une position de verrouillage (représentée à la Fig. 1) à une position de déverrouillage (représentée à la Fig. 4), ou vice versa. Ces organes 10 sont reliés à la tringle 6 qui est la plus éloignée desdites charnières 3.

Les loquets 8, 8' et 9, 9' sont montés pivotants par rapport au battant 4, et ils sont chacun prévus pour venir en butée contre une partie pentue 2' d'un logement interne 11 à ladite huisserie 2 (la pente de cette partie 2' est formée selon la direction verticale de la porte 1).

Chaque premier loquet 8, 8', ou loquet de liaison, est monté pivotant par rapport au battant 4 par l'intermédiaire d'un pivot 12 fixé sur ledit battant 4. Les loquets de liaison 8 et 8' sont au nombre de deux, et ils sont respectivement montés à proximité du bord supérieur et du bord inférieur du battant 4, dans l'axe longitudinal de symétrie de ce dernier. Chaque loquet de liaison 8, 8' comporte, en deux de ses extrémités, deux trous oblongs 13 et 14 de forme linéaire qui sont situés à égale distance du pivot fixe 12, et qui sont diamétralement opposés dans le sens de leur longueur par rapport audit pivot 12.

Chaque tringle 6, 7 comporte en chacune de ses extrémités un pivot 15, 16 qui est mobile par rapport au battant 4 et qui est monté dans l'un des trous oblongs 13, 14.

Les deux loquets de liaison 8 et 8' sont ainsi prévus pour relier entre elles les deux tringles 6 et 7.

Chaque loquet de liaison 8, 8' comporte une troisième extrémité 17 qui est prévue pour s'engager dans le logement 11 correspondant. Comme on peut le voir à la Fig. 1, les extrémités 13, 14 et 17 de chaque loquet 8, 8' lui confèrent sensiblement une forme de λ dont le sommet est constitué par ladite extrémité 13.

Chaque second loquet 9, 9' est monté pivotant par rapport au battant 4 par l'intermédiaire d'un pivot 18, 19, 20 fixé sur ledit battant 4. Chaque tringle 6 (respectivement 7) est articulée sur un même nombre de seconds loquets 9 (respectivement 9'), par des pivots 21, 22 et 23 mobiles par rapport au battant 4. Comme on peut le voir à la Fig. 1, chaque pivot fixe 18, 19, 20 est monté entre le bord longitudinal 24, 25 du battant 4 et la tringle 6, 7 qui est montée adjacente audit bord 24, 25.

Chaque second loquet 9, 9' présente une forme unique, et il est par exemple constitué, d'une part, d'une première partie linéaire 26 destinée à être traversée par l'un des pivots mobiles 21, 22 et 23 et, d'autre part, d'une seconde partie également linéaire 27 destinée à être traversée par l'un des pivots fixes 18, 19 et 20 et formant un angle obtus avec la précédente.

Dans cet exemple de réalisation, la majeure partie 28 de chaque tringle 6, 7, ou partie médiane, présente une forme linéaire et elle est prévue pour se trouver montée verticalement. Chaque tringle 6, 7 comporte en outre deux parties d'extrémité linéaires et identiques 29 qui divergent l'une par rapport à l'autre d'un même côté de ladite partie médiane 28 et qui se terminent par lesdits pivots mobiles 15 et 16.

Dans l'exemple de la Fig. 1, chaque tringle 6, 7 est articulée sur trois seconds loquets 9, 9', par l'intermédiaire desdits pivots mobiles 21, 22 et 23 qui sont respectivement montés au milieu et aux deux extrémités de ladite partie médiane 28. Quant aux pivots fixes 18, 19 et 20 montés en regard d'une même tringle 6, 7, ils sont alignés dans une direction verticale.

Comme on peut le voir à la Fig. 1, les pivots mobiles 21, 22 et 23 et les pivots fixes 18, 19 et 20 relatifs à une même tringle 6, 7 constituent les sommets d'un parallélogramme déformable. L'un des grands côtés de ce parallélogramme joint lesdits pivots fixes 18, 19 et 20, et il est lui-même fixe par rapport au battant 4.

Les organes de commande 10 des tringles 6 et 7 sont représentés en détail aux Figs. 2 et 3.

Ils comportent une poignée 30 en forme de manchon qui est montée pivotante par rapport au battant 4 par l'intermédiaire du pivot fixe 18 qui est adjacent à la tringle 6. La poignée 30 est de plus montée sur le pivot mobile 21 traversant le point médian de la tringle 6 par l'intermédiaire d'un trou oblong 31 (voir Fig. 2) dont ladite poignée 30 est pourvue.

Comme on peut le voir à la Fig. 2, ledit trou oblong 31 présente une forme d'arc de cercle qui est centré sur le pivot fixe 18 formant axe de rotation de ladite poignée 30. Cette dernière, la tringle 6 et le loquet 9 médian par rapport à celle-ci sont ainsi tous trois montés sur ledit pivot mobile 21. Dans la position de verrouillage de la porte 1 illustrée à la Fig. 2, l'extrémité supérieure du trou oblong 31 se trouve au contact dudit pivot 21.

En référence à la Fig 2, la poignée 30 comporte une partie coudée 32 qui est prévue pour être traversée par lesdits pivots 18 et 21.

De plus, lesdits organes de commande 10 comportent une biellette 33 qui est montée pivotante, en l'une de ses extrémités, sur ladite poignée 30 par l'intermédiaire d'un pivot 34 monté sur la poignée 30 entre lesdits pivots médians 18 et 21. La biellette 33 est reliée en son autre extrémité à la tringle 6 par l'intermédiaire d'un pivot 35 que comporte ladite tringle 6. Le pivot 35 est monté au-dessus dudit pivot médian 21 et, dans cet exemple de réalisation, la distance qui le sépare de celui-ci est sensiblement égale au tiers de la distance prévue entre ledit pivot médian 21 dudit pivot supérieur 22.

Comme cela est représenté à la Fig. 3, les moyens 5 prévus pour bloquer la porte 1 en position de verrouillage, tels qu'ils viennent d'être décrits, sont montés sur le battant 4 d'un même côté de celui-ci. A partir de la poignée 30 qui est la plus éloignée du plan contenant le battant 4 et jusqu'à ce dernier, sont successivement montés sur ladite poignée 30 la biellette 33 via le pivot 34, le loquet médian 9 via les pivots 18 et 21, et la tringle 6 via ledit pivot mobile 21.

La poignée 30 se prolonge de l'autre côté du battant 4 par une autre poignée 36, laquelle est montée sur ledit pivot fixe 18 par l'intermédiaire d'un coude à angle droit dont elle est pourvue.

On a représenté à la Fig. 3 un joint d'étanchéité 37 qui est monté à la périphérie d'une face du battant 4 et qui est prévu pour venir contre l'huisserie 2 de la porte 1, lorsque celle-ci est commandée dans la position de verrouillage illustrée par la Fig. 3.

On notera que l'inclinaison des parties pentues 2' précitées qui sont respectivement prévues pour recevoir en butée lesdits loquets 8, 8', 9 et 9' est prévue pour permettre le serrage de la porte 1 par écrasement dudit joint 37, lorsque ladite porte 1 est verrouillée en position de fermeture.

On notera également que ce serrage de la porte 1 en position de fermeture est rendu possible par une légère translation de la porte 1 dans ses charnières 3, ceci dans une direction perpendiculaire au plan de l'huisserie 2 et dans le sens de la compression dudit joint 37.

La porte 1 selon ce premier mode de réalisation de l'invention fonctionne de la manière suivante.

Lorsqu'on souhaite la faire passer de la position de verrouillage de la Fig. 1 à la position de déverrouillage représentée à la Fig. 4, on fait pivoter la poignée 30 (ou bien l'autre poignée 36, selon que l'on se trouve d'un côté ou de l'autre de la porte 1) vers le haut autour du pivot fixe 18, de telle manière que l'extrémité inférieure du trou oblong 31 de la poignée 30 vienne au contact du pivot mobile 21, lequel est monté solidaire de ladite poignée 30.

Ce pivotement de la poignée 30 autour du pivot 18 a pour effet de déplacer vers le haut le pivot inférieur 34 et, par conséquent, le pivot supérieur 35 de la biellette 33. Il en résulte un soulèvement de la tringle 6 selon un mouvement de translation verticale, comme cela est représenté à la Fig. 4.

Le soulèvement de la tringle 6 entraîne simultanément le pivotement des trois loquets 9 dans le sens de la flèche A (Fig. 1 et 2), autour de leurs axes respectifs constitués par les trois pivots 18, 19 et 20. Ce triple pivotement a pour résultat de dégager, en regard de la tringle 6, la seconde partie 27 de chaque loquet 9 de la partie pentue 2' de l'huisserie 2 contre laquelle il butait, à l'intérieur du logement 11 correspondant. Ce dégagement des loquets 9 adjacents à la tringle 6 est représenté à la Fig. 4.

Le soulèvement précité de la tringle 6 a également pour effet. de soulever simultanément l'extrémité du loquet supérieur de liaison 8 à laquelle elle est reliée, de par la force ascendante exercée par le pivot 15 de la tringle 6 sur le bord supérieur du trou oblong 13 constituant ladite extrémité.

Ce soulèvement de l'extrémité 13 du loquet de liaison 8 s'accompagne d'un abaissement en proportion de l'extrémité opposée 14 dudit loquet 8. Cet abaissement a pour résultat de dégager la troisième extrémité 17 du loquet 8 du logement 11. Le mouvement de pivotement du loquet 8 autour du pivot fixe 12 est illustré par la flèche B de la Fig. 1.

On peut voir aux Figs. 1 et 4 que le pivot 15 qui est solidaire de la tringle 6 passe d'une première position (Fig. 1) où il se trouve entre les deux extrémités du trou oblong 13, à une seconde position où il vient buter contre l'extrémité dudit trou 13 qui est la plus éloignée du pivot fixe 12 (Fig. 4). De la même manière, le pivot 16 qui est solidaire de la tringle 7 passe d'une première position intermédiaire entre les extrémités du trou oblong 14, à une seconde position où il vient buter contre l'extrémité dudit trou 14 la plus distante du pivot 12.

Ce pivotement du loquet 8 engendre un abaissement de la tringle 7 selon une direction sensiblement verticale d'une hauteur identique à la hauteur de soulèvement de la tringle 6. Il en résulte un pivotement des trois loquets 9' auxquels est reliée la tringle 7 dans le sens de la flèche C (Fig. 1), de telle sorte que la seconde partie 27 de chaque loquet 9' se dégage du logement 11 prévu pour la recevoir.

Le soulèvement précité de la tringle 6 et l'abaissement concomitant de la tringle 7 ont pour effet de faire pivoter le loquet inférieur de liaison 8' dans le sens de la flèche D (Fig. 1), de par les forces ascendante et descendante respectivement exercées par les pivots 15 et 16 sur les trous oblongs 13 et 14 dudit loquet 8'. Ce pivotement a pour résultat de dégager ladite troisième extrémité 17 du loquet 8' du logement 11 correspondant.

Comme pour le loquet supérieur 8, on voit à la Fig. 4 que les pivots inférieurs 15 et 16 occupent des positions extrêmes dans les trous oblongs 13 et 14 correspondants du loquet inférieur 8'.

Par conséquent, il résulte de l'actionnement vers le haut de la poignée 30 que tous les loquets 8, 8' et 9, 9' de la porte 1 occupent une position qui est telle que ladite porte 1 peut être ouverte. Pour ce faire, on exerce une force de poussée sur la poignée 30 (ou de traction sur l'autre poignée 36) tout en maintenant celle-ci en position soulevée.

On notera que lors de l'opération de déverrouillage précitée de la porte 1, le dégagement des loquets 8, 8', 9 et 9' des parties pentues 2' se traduit par le fait que le joint d'étanchéité 37 cesse d'être comprimé entre ladite porte 1 et l'huisserie 2. Il en résulte un léger mouvement de translation de la porte 1 dans ses charnières dans le sens de la dilatation dudit joint 37.

Lorsqu'on souhaite faire passer la porte 1 de la position de déverrouillage de la Fig. 4 à la position de verrouillage de la Fig. 1, on fait pivoter la poignée 30 (ou la poignée 36) vers le bas par rapport au pivot 18, comme indiqué à la Fig. 1 par la flèche F, de telle sorte que l'extrémité supérieure du trou oblong 31 vienne au contact du pivot 21. Cet abaissement de la poignée 30 a pour effet d'abaisser le pivot supérieur 35 de la biellette 33 et, par conséquent, la tringle 6. A l'inverse de ce qui vient d'être décrit concernant l'actionnement de la porte 1 dans la position de déverrouillage, cet abaissement de la tringle 6 s'accompagne d'un soulèvement simultané de la tringle 7 dans la même proportion, et il en résulte un pivotement des loquets 8, 8' et 9, 9' dans des sens inverses à ceux indiqués par les flèches A, B, C et D.

Dans ce premier mode de réalisation de l'invention, on notera que chaque tringle longitudinale 6 ou 7 comporte deux parties d'extrémité 29 qui sont coudées par rapport au reste de ladite tringle 6 ou 7 en direction de l'autre tringle 7 ou 6, de telle sorte que deux parties d'extrémité 29 adjacentes appartenant respectivement auxdites tringles 6 et 7 ont leurs pivots extrêmes 15 et 16 qui sont montés à proximité immédiate l'un de l'autre. Ceci permet d'utiliser un seul moyen de liaison du type biellette tel que le loquet 8, 8' précité, lequel moyen est prévu pour relier entre eux lesdits pivots 15 et 16 en regard.

Selon une caractéristique avantageuse de l'invention, ledit moyen de liaison 8, 8' est également prévu pour s'engager contre ladite partie pentue 2' de l'huisserie 2, à la manière de chaque loquet 9, 9'.

On notera que les tringles 6 et 7 peuvent être déplacées facilement l'une par rapport à l'autre par actionnement de la poignée 30 (ou 36), du fait du moment d'inertie relativement réduit qui caractérise chaque loquet de liaison 8, 8' et qui facilite le pivotement de ceux-ci. Par conséquent, la porte 1 présente l'avantage de pouvoir être commandée en position de verrouillage et de déverrouillage moyennant une force exercée sur la poignée 30 (ou 36) qui est d'intensité réduite.

Pour la description suivante d'un second mode de réalisation de l'invention, on a utilisé des références numériques augmentées de 200 pour la désignation d'éléments présentant une structure identique ou similaire à celle des éléments précédemment décrits.

Une porte 200 selon un second mode de réalisation de l'invention est représentée à la Fig. 5. Elle comporte deux battants 204a et 204b qui sont respectivement montés pivotants sur les deux montants 202a et 202b d'une huisserie 202 par des articulations 203. La porte 200 comporte également des moyens 205 montés sur chaque battant 204a, 204b et prévus pour bloquer la porte 200 en position de verrouillage dans l'huisserie 202.

Dans l'exemple de ce troisième mode de réalisation qui est représenté à la Fig. 5, les moyens de blocage 205 dont est pourvu chaque battant 204a, 204b sont contenus dans une plan parallèle à celui dudit battant 204a, 204b, et ils comportent deux tringles 206 et 207 de formes différentes. Les tringles 206 et 207 d'un même battant 204a, 204b sont montées sur ledit battant 204a, 204b parallèlement à l'axe des articulations 203 de celui-ci, par l'intermédiaire de premiers et seconds loquets 208, 208', 209, 209' du type précité et également d'un troisième loquet 250 qui est différent des précédents.

Quant aux organes 210 prévus pour commander le passage desdits loquets 208, 208', 209, 209', 250 d'une position de verrouillage à une position de déverrouillage, ou vice versa, ils sont représentés en détail aux Figs. 6 et 7.

Ces organes 210 sont montés sur la tringle 206 de chaque battant 204a, 204b qui est la plus éloignée desdites articulations 203. Comme on peut le voir aux Figs. 6 et 7, la poignée 230a, 230b et la biellette 233 desdits organes de commande 210 qui sont montés sur chaque battant 204a, 204b présentent une structure identique à celle des mêmes constituants des organes de commande 10, selon le premier mode de réalisation. Ils ne feront donc pas l'objet d'une description particulière.

La tringle 207 d'un battant 204a, 204b qui est adjacente aux articulations 203 de celui-ci présente une structure analogue à celle des tringles 6 et 7 du premier mode de réalisation. La partie médiane 228 de ladite tringle 207 est reliée à plusieurs seconds loquets 209' (également au nombre de trois dans l'exemple de la Fig. 5). Les parties supérieure et inférieure 229 qui prolongent chacune ladite partie médiane 228 d'un même côté de cette dernière sont respectivement reliées aux premiers loquets 208 et 208' par des pivots 216.

Pour chaque battant 204a, 204b, la tringle 206 qui est la plus éloignée desdites articulations 203 comporte une partie médiane 251 similaire à ladite partie médiane 228. La tringle 206 comporte également une partie supérieure 252 et une partie inférieure 253 qui prolongent respectivement vers le haut et vers le bas ladite partie médiane 251, d'un même côté de cette dernière.

Concernant l'un des battants 204a, ladite partie médiane 251 de la tringle 206 est reliée à plusieurs biellettes 254 (au nombre de trois dans cet exemple) par un pivot médian 221a et deux pivots extrêmes 222a et 223a, respectivement. Chaque biellette 254 est prévue pour guider la tringle 206 dans son déplacement, lors de l'actionnement des organes de commande 210.

Concernant l'autre battant 204b, ladite partie médiane 251 de la tringle 206 est reliée à plusieurs seconds loquets 209 (au nombre de trois dans cet exemple) par des pivots 221b, 222b et 223b qui sont montés en regard des pivots 221a, 222a et 223a du battant 204a. Comme cela est visible à la Fig. 6, chaque second loquet 209 est prévu pour venir en butée contre une partie pentue 204c solidaire de l'autre battant 204a.

De même que pour le premier mode de réalisation, on notera que l'inclinaison de cette partie pentue 204c permet le serrage de la porte 200 en position de fermeture, par écrasement du joint d'étanchéité 237 qui entoure ledit battant 204b.

La partie supérieure 252 de la tringle 206 est prévue, d'une part, pour être reliée audit troisième loquet 250 par un pivot 255 et, d'autre part, pour être reliée au premier loquet supérieur 208 par un pivot 215. Lesdits pivots 215 et 255 définissent un triangle avec le pivot supérieur 222. Le sommet supérieur de ce triangle est constitué par le pivot 255, lequel est par exemple prévu pour évoluer dans un trou oblong incurvé 256 que comporte ladite partie 252. Comme on peut le voir à la Fig. 5, la courbure du trou oblong 256 est dirigée vers un pivot fixe 257 par rapport auquel le loquet 250 est prévu pour pivoter.

La partie inférieure 253 de la tringle 206 est constituée de deux bras 258 et 259 qui prolongent vers le bas ladite partie médiane 251, respectivement dans la même direction et avec un angle aigu par rapport à celle-ci, de manière que ledit bras 259 s'écarte de la partie médiane 251 du même côté que ladite partie supérieure 253. Le bras 258 est prévu pour coopérer à la manière d'un loquet avec un logement 211 de l'huisserie 202, alors que le bras 259 est prévu pour être relié au premier loquet inférieur 208' par un pivot 215.

On a également représenté aux Figs. 5 et 6 des moyens 260 prévus pour assurer le recouvrement mutuel des bords non articulés 224 des battants 204a et 204b, de manière à assurer l'étanchéité de la porte 200 en position de fermeture.

Une porte 200 selon ce troisième mode de réalisation de l'invention fonctionne de la manière suivante.

Lorsqu'on souhaite déverrouiller la porte 200, on soulève d'abord la poignée 230a de commande du battant 204a, puis la poignée 230b du battant 204b (voir flèche O), de manière à déplacer vers le haut le pivot supérieur 235 de chaque biellette 233. De même que pour le premier mode de réalisation, il en résulte un soulèvement de chaque tringle 6, lequel s'accompagne d'un abaissement de chaque tringle 7 par l'intermédiaire de chaque premier loquet 208, 208'.

Ce déplacement en sens inverse des tringles 6 et 7 selon une direction verticale a pour effet de faire pivoter les biellettes 254 du battant 204a, les seconds loquets 209 et le troisième loquet 250 du battant 204b dans le sens indiqué par les flèches E. Ce déplacement a également pour effet de faire pivoter les premiers loquets 208, 208' de chaque battant 204a, 204b dans le sens indiqué par les flèches F et G, respectivement, ainsi que les seconds loquets 209' desdits battants 204a et 204b dans le sens des flèches H.

Au cours de ces déplacements des tringles 6 et 7 et des loquets 208, 208', 209, 209', 250, le bras 258 de la partie inférieure 253 relative à chaque tringle 6 se dégage progressivement du logement 211 prévu pour recevoir son extrémité, du fait du soulèvement de ladite tringle 6. De plus, chaque second loquet 209 du battant 204b se dégage de l'épaulement 204c prévu pour le recevoir, du fait de son pivotement.

Quant à chaque troisième loquet 250, on notera que le pivot 255 duquel il est solidaire évolue à l'intérieur du trou oblong 256 lors du déplacement vers le haut de chaque tringle 6. Ce loquet 250 et les autres loquets 208, 208' et 209 se dégagent eux aussi progressivement des logements 211 respectivement prévus pour les maintenir en butée, et la porte 200 se trouve finalement en position déverrouillée.

Pour ouvrir la porte 200, on exerce d'abord une force de poussée sur la poignée 230b du battant 204b (ou de traction sur l'autre poignée 236b du même battant 204b), tout en maintenant ladite poignée 230b (ou 236b) en position soulevée. Puis on pousse la poignée 230a de l'autre battant 204a (ou l'on tire sur la poignée 236a correspondante) en position soulevée. Cette séquence d'ouverture est imposée par le recouvrement du battant 204a par le battant 204b (voir Fig. 6).

De même que pour le premier mode de réalisation, on notera qu'une porte 200 présente l'avantage de pouvoir être commandée en position de verrouillage et de déverrouillage moyennant une force exercée sur les organes de commande 110 ou 210 qui est d'intensité réduite, du fait du moment d'inertie relativement réduit qui caractérise chaque loquet de liaison 208, 208'et qui facilite le pivotement de ceux-ci.

On notera également qu'une porte 1, 200 selon la présente invention ne se limite pas aux exemples de réalisation qui viennent d'être décrits, mais qu'elle pourrait comporter un nombre différent de seconds loquets 9, 9', 209, 209', notamment. De plus, la structure et la forme de ces derniers, ainsi que celles des loquets de liaison 8, 8', 208, 208', pourraient faire l'objet d'autres variantes de réalisation.

## Revendications

1. Porte pivotante (1, 200) du type comportant au moins un battant (4, 204a, 204b) sur lequel sont montées parallèles deux tringles (6 et 7, 206 et 207) par l'intermédiaire de biellettes (8, 8', 9, 9', 208, 208', 209, 209', 250) dont l'une au moins d'entre elles forme un loquet de verrouillage de ladite porte (1, 200) en position de fermeture, lesdites biellettes (8, 8', 9, 9', 208, 208', 209, 209', 250) étant montées pivotantes sur ledit battant (4, 204a, 204b) et sur lesdites tringles (6 et 7, 206 et 207), **caractérisée en ce que** lesdites tringles (6 et 7, 206 et 207) sont reliées entre elles à leurs extrémités deux à deux en regard par deux biellettes de liaison (8 et 8', 208 et 208'), dont chacune est montée pivotante, d'une part, sur ledit battant (4, 204a, 204b) et, d'autre part, sur deux extrémités en regard desdites tringles (6 et 7, 206 et 207).

2. Porte pivotante (1, 200) selon la revendication 1, **caractérisée en ce que** l'une au moins desdites biellettes de liaison (8 ou 8', 208 ou 208') est prévue pour constituer un moyen de verrouillage en position de fermeture de ladite porte (1, 200).

3. Porte pivotante (1, 200) selon la revendication 1 ou 2, **caractérisée en ce que** chaque tringle (6, 7, 206, 207) comporte deux parties d'extrémité (29, 229, 259) coudées d'un même côté de ladite tringle (6, 7, 206, 207) et prévues pour être montées par des pivots (15 et 16, 215 et 216) sur lesdites biellettes de liaison (8 et 8', 208 et 208'), lesdits pivots (15 et 16, 215 et 216) étant montés d'une manière diamétralement opposée par rapport aux pivots (12, 212) de fixation desdites biellettes de liaison (8 et 8', 208 et 208') sur ledit ou chaque battant (4, 204a, 204b).

4. Porte pivotante (1, 200) selon l'une des revendications précédentes, **caractérisée en ce que** l'une au moins desdites tringles (6 et 7, 206 et 207) est également prévue pour constituer, par l'une de ses extrémités, un moyen de verrouillage en position de fermeture de ladite porte (1, 200).

5. Porte pivotante (1, 200) selon l'une des revendications précédentes, **caractérisée en ce qu'**une poignée de commande (30, 230a, 230b) montée pivotante, d'une part, sur le pivot (18, 218) de fixation au battant (4, 204a, 204b) de l'une des biellettes (9, 209), laquelle est articulée sur la tringle (6, 206) adjacente au bord pivotant (24, 224) dudit battant (4, 204a, 204b) et, d'autre part, sur le pivot d'articulation (21, 221a, 221b) de ladite biellette (9, 209) à ladite tringle (6, 206), est prévue pour commander le soulèvement d'une biellette de commande (33, 233) à laquelle elle est articulée entre lesdits pivots (18 et 21, 218 et 22 la ou 221b), de sorte à déplacer ladite tringle (6, 206) dans la direction de pivotement de ladite poignée (30, 230a, 230b) et l'autre tringle (7, 207) dans une direction opposée, par l'intermédiaire desdites biellettes de liaison (8 et 8', 208 et 208'), et faire ainsi pivoter toutes les biellettes (8, 8', 9, 9', 208, 208', 209, 209', 250) par rapport audit battant (4, 204a, 204b).

6. Porte pivotante (200) selon l'une des revendications précédentes, **caractérisée en ce qu'**elle comporte deux battants (204a et 204b) dont l'un d'entre eux (204b) est pourvu d'au moins une biellette (209) formant loquet et prévue pour venir en butée contre un élément (204c) de l'autre battant (204a), en position de verrouillage desdits battants (204a et 204b).

## Claims

1. Pivoting door (1, 200) of the type consisting of at least one wing (4, 204a, 204b) on which two parallel rods are mounted (6 and 7, 206 and 207) by means of connecting rods (8, 8', 9, 9', 208, 208', 209, 209', 250) of which at least one forms a locking latch for the said door (1, 200) in the closed position, the said connecting rods (8,8', 9, 9', 208, 208', 209, 209', 250) being pivotally mounted on the said wing (4, 204a, 204b) and on the said rods (6 and 7, 206 and 207), **characterised in that** the said rods (6 and 7, 206 and 207) are joined up together at their ends two by two front wise by two joining connecting rods (8 and 8', 208 and 208') each of which being mounted pivotally, on the one hand on the said wing (4, 204a, 204b) and on the other hand, over two extremities facing the aforesaid rods (6 and 7, 206 and 207).

2. Pivoting door (1, 200) in accordance with claim 1, **characterised in that** one at least of the said connecting rods (8 or 8', 208 or 208') is intended to provide a means of locking of the said door in the closed position (1, 200).

3. Pivoting door (1, 200) in accordance with claims 1 or 2, **characterised in that** each rod (6, 7, 206, 207) consists of two end parts (29, 229, 259) bent on the same side of the said rod (6, 7, 206, 207) and intended to be mounted by pivots (15 and 16, 215 and 216) onto the aforesaid connecting rods (8 and 8', 208 and 208'), the said pivots (15 and 16, 215 and 216) being mounted in a diametrically apposed manner in relation to the fixation pivots (12, 212), the aforesaid connecting rods (8 and 8', 208 and 208') on the said or each wing (4, 204a, 204b).

4. Pivoting door (1, 200) according to one of the preceding claims, **characterised in that** at least one of the aforesaid rods (6 and 7, 206 and 207) is also intended to make, by one of its ends, a means of locking of the said door in the closed position (1,200).

5. A pivoting door (1, 200) in accordance with one of the preceding claims, **characterised in that** a control handle (30, 230a, 230b) mounted in a pivoted manner on the one hand, on the fixation pivot (18, 218) to the wing (4, 204a, 204b) of one of the connecting rods (9, 209), which is articulated to the rod (6, 206) adjacent to the pivoting edge (24, 224) of the aforesaid wing (4, 204a, 204b) and, on the other hand, to the articulation pivot (21, 221a, 221b) of the said connecting rod (9, 209) to the said rod (6, 206), is intended to control the rising up of a control rod (33, 233) to which it is articulated between the said pivots (18 and 21, 218 and 221a or 221b), such as to displace the said rod (6, 206) in the pivoting direction of the said handle (30, 230a, 230b) and the other rod (7, 207) in an opposing direction via the use of the aforesaid connecting rods (8 and 8', 208 and 208') and thus to pivot all the connecting rods (8, 8', 9', 208, 208', 209, 209', 250) in relation to the said wing (4, 204a, 204b).

6. A pivoting door (200) in accordance with one of the preceding claims **characterised in that** it consists of two wings (204a and 204b) one of which at least (204b) is fitted with a latch forming rod and intended to come into contact against a part (204c) of the other wing (204a) in the locking position of the said (door) wings (204a and 204b).

## Patentansprüche

1. Drehbare Tür (1, 200) mit einem Flügel (4, 204a, 204b), an dem zwei parallele Treibstangen (6 und 7, 206 und 207) mittels zweiarmiger Hebel (8, 8', 9, 9', 208, 208', 209, 209', 250) montiert sind, von denen wenigstens einer eine Verriegelung der genannten Tür (1, 200) in geschlossener Position bildet, wobei die genannten zweiarmigen Hebel (8, 8', 9, 9', 208, 208', 209, 209', 250) drehbar auf dem genannten Flügel (4, 204a, 204b) und auf den genannten Treibstangen (6 und 7, 206 und 207) montiert sind, **dadurch gekennzeichnet, dass** die genannten Treibstangen (6 und 7, 206 und 207) an ihren Enden paarweise gegenüberliegend durch zwei zweiarmige Verbindungshebel (8 und 8', 208 und 208') miteinander verbunden sind, von denen jeder einerseits auf dem genannten Flügel (4, 204a, 204b) und andererseits auf zwei gegenüberliegenden Enden der genannten Treibstangen (6 und 7, 206 und 207) drehbar montiert ist.

2. Drehbare Tür (1, 200) nach Anspruch 1, **dadurch gekennzeichnet, dass** mindestens einer der genannten zweiarmigen Verbindungshebel (8 oder 8', 208 oder 208') dafür vorgesehen ist, ein Mittel der Verriegelung der genannten Tür (1, 200) in geschlossener Position zu bilden.

3. Drehbare Tür (1, 200) nach Anspruch 1 oder 2, **dadurch gekennzeichnet, dass** jede Treibstange (6, 7, 206, 207) zwei Enden (29, 229, 259) besitzt, die zur gleichen Seite der genannten Treibstange (6, 7, 206, 207) abgewinkelt sind und die dafür vorgesehen sind, durch Drehzapfen (15 und 16, 215 und 216) auf den genannten zweiarmigen Verbindungshebeln (8 und 8', 208 und 208') montiert zu werden, wobei die genannten Drehzapfen (15 und 16, 215 und 216) diametral entgegengesetzt bezüglich der Befestigungszapfen (12, 212) der genannten zweiarmigen Verbindungshebel (8 und 8', 208 und 208') auf dem genannten oder jedem Flügel (4, 204a, 204b) montiert sind.

4. Drehbare Tür (1, 200) nach einem der vorhergehenden Ansprüche, **dadurch gekennzeichnet, dass** wenigstens eine der genannten Treibstangen (6 und 7, 206 und 207) ebenfalls dafür vorgesehen ist, durch eines ihrer Enden ein Mittel zur Verriegelung bei geschlossener Position der genannten Tür (1, 200) zu bilden.

5. Drehbare Tür (1, 200) nach einem der vorhergehenden Ansprüche, **dadurch gekennzeichnet, dass** ein Betätigungsgriff (30, 230a, 230b) vorhanden ist, der drehbar montiert ist einerseits auf dem Befestigungszapfen (18, 218) zwischen dem Flügel (4, 204a, 204b) und einem der zweiarmigen Hebel (9, 209), der mit der Treibstange (6, 206) des genannten Flügels (4, 204a, 204b) beweglich verbunden ist, die an die drehbare Kante (24, 224) angrenzt, und andererseits auf dem Gelenkzapfen (21, 221a, 221b) des genannten zweiarmigen Hebels (9, 209) auf der genannten Treibstange (6, 206) und der dafür vorgesehen ist, einen Betätigungshebel (33, 233) anzuheben, mit dem er zwischen den genannten Zapfen (18 und 21, 218 und 221a oder 221b) beweglich verbunden ist, so dass die genannte Treibstange (6, 206) in Richtung der Drehung des genannten Griffs (30, 230a, 230b) und die andere Treibstange (7, 207) in entgegen gesetzter Richtung mittels der genannten Verbindungshebel (8 und 8', 208 und 208') bewegt wird, und so alle Hebel (8, 8', 9, 9', 208, 208', 209, 209', 250) bezüglich des genannten Flügels (4, 204a, 204b) zu schwenken.

6. Drehbare Tür (200) nach einem der vorhergehenden Ansprüche, **dadurch gekennzeichnet, dass** sie zwei Flügel (204a und 204b) besitzt, von denen einer (204b) mit mindestens einem Hebel (209) ausgestattet ist, der einen Riegel bildet und dafür vorgesehen ist, gegen ein Element (204c) des anderen Flügels (204a) in der Verriegelungsposition der genannten Flügel (204a und 204b) zu schlagen.
